# EUROPÄISCHE PATENTSCHRIFT

(11) **EP 1 285 903 B1**
(45) Veröffentlichungstag und Bekanntmachung des Hinweises auf die Patenterteilung: **22.03.2006**
(21) Anmeldenummer: 02018081.6
(22) Anmeldetag: 13.08.2002
(51) Int. Cl.: C07C 4/06, C10G 45/54

(54) **Verfahren zur Herstellung von Paraffinen aus zyklische Kohlenwasserstoffe enthaltenden Einsatzstoffen**
Process for the preparation of paraffines from educts containing cyclic hydrocarbons
Procédé pour la préparation de paraffines à partir de produits de départ contenant des hydrocarbures cycliques

(30) Priorität: 13.08.2001 DE 10139726
(43) Veröffentlichungstag der Anmeldung: 26.02.2003
(73) Patentinhaber: Linde Aktiengesellschaft, 65189 Wiesbaden (DE)
(72) Erfinder: Fritz, Helmut, 81373 München (DE); Wenning, Ulrike, Dr., 82049 Pullach (DE); Bölt, Heinz, 82515 Wolfratshausen (DE)
(74) Vertreter: Kasseckert, Rainer

(56) Entgegenhaltungen:
- WO-A-01/27223
- WO-A-93/08145

## Beschreibung

Die Erfindung betrifft ein Verfahren zur Herstellung von Paraffinen aus zyklische Kohlenwasserstoffe enthaltenden Einsatzstoffen wie Mineralölfraktionen und/oder Fraktionen aus thermischen oder katalytischen Konversionsanlagen enthaltend Alkane, Alkene, zyklische Alkane und/oder Aromaten durch Umsetzen mit einem Zeolith-Katalysator.

Aus Umweltschutzgründen wird eine Verringerung des Aromatengehalts in Kraftstoffen angestrebt. Daher müssen in Zukunft aromatenreiche Fraktionen, die bisher den Kraftstoffen zur Erhöhung der Oktanzahlen zugesetzt wurden, einer neuen Verwendung zugeführt werden. Dies trifft auch für das bei der Erzeugung von Ethylen und Propylen in Olefinanlagen anfallende aromatenreiche Pyrolyse-Schwerbenzin zu. In der DE 199 49 211 A1 wird hierzu vorgeschlagen, solche Fraktionen mittels eines Zeolith-Katalysators zu n-Alkanen, insbesondere Ethan, Propan und n-Butan, umzusetzen. Diese Stoffe können schließlich wieder dem Einsatz der Olefinanlage zugemischt werden. WO 93/08145 offenbart einen kontinuierlichen Isomerisierungs-/Ringöffnungsprozess.

Der vorliegenden Erfindung liegt die Aufgabe zugrunde, ein Verfahren der eingangs genannten Art so auszugestalten, dass auf wirtschaftliche Weise hohe Ausbeuten erzielt werden können.

Diese Aufgabe wird erfindungsgemäß dadurch gelöst, dass die Umsetzung unter isothermen Bedingungen in einem gekühlten Reaktor durchgeführt wird.

Durch Einhaltung von isothermen Bedingungen wird der Tatsache Rechnung getragen, dass der Temperaturunterschied zwischen einer für ausreichende katalytische Aktivität erforderlichen Minimaltemperatur (z. B. 340°C) und einer zur Gewährleistung einer wirtschaftlichen Selektivität zulässigen Maximaltemperatur (410°C) in Relation zu einer adiabaten Temperaturerhöhung von z. B. 325°C sehr gering ist. Unter isothermen Bedingungen ist im Zusammenhang mit der vorliegenden Erfindung zu verstehen, dass die Temperaturerhöhung in der geschlossenen katalytischen Zone auf Werte begrenzt wird, die erheblich unter der entsprechenden adiabaten Temperaturerhöhung und deutlich innerhalb des genannten Betriebsfensters liegen, d. h. z. B. auf 40°C geregelt werden.

Bei der isothermen katalytischen Umwandlung, d.h. bei Reaktionen wie Ringöffnen und -Cracken, anfallende Wärme wird auf hohem Temperatumiveau abgeführt und kann einer sinnvollen Nutzung zugeführt werden. Im Gegensatz dazu wäre bei einer adiabatischen Umsetzung und Kühlung durch Flüssigkeitseinspritzung der Reaktionsprodukte keine sinnvolle Abwärmenutzung möglich. Darüber hinaus bietet die isotherme Verfahrensweise regelungstechnische und ökonomische Vorteile. Eine nachfolgende Trennung der Reaktionsprodukte wird erheblich erleichtert. Durch die erfindungsgemäße Temperaturkontrolle wird eine Optimierung der Selektivität ermöglicht.

Zweckmäßigerweise wird die Umsetzung der Einsatzstoffe in von außen gekühlten Rohren des Reaktors durchgeführt. Hierzu werden die Einsatzstoffe durch die Rohre hindurchgeleitet, während der Rohrmantel mittels eines Wärmeträgers gekühlt wird. Als Wärmeträger eignen sich insbesondere Schmelzen und Wärmeträgeröle.

Gemäß einer besonders bevorzugten Ausführungsform der Erfindung wird die Umsetzung der Einsatzstoffe in einem Reaktor mit gewickelten Rohren durchgeführt. Ein solcher Reaktor ist beispielsweise in der DE 34 12 482 A1 beschrieben.

Vorteilhafterweise werden die zyklische Kohlenwasserstoffe enthaltenden Einsatzstoffe in einer Vorbehandlungsstufe zu einem Einsatzstrom hydriert, der überwiegend Naphthene und bis zu 40 Vol.% Aromaten enthält. Zur Hydrierung wird zweckmäßigerweise ein Nickel-Katalysator eingesetzt. Aus verfahrenstechnischen Gründen kann es von Vorteil sein, den Aromatenanteil im Einsatzstrom auf unter 5 Vol.%, vorzugsweise höchstens 2 Vol.%, zu senken.

Gemäß einer Weiterbildung des Efindungsgedankens ist dem gekühlten Reaktor ein adiabatisches Katalysatorbett mit einem Hydrierkatalysator unmittelbar vorgeschaltet, wobei durch Hydrierung von Kohlenwasserstoffen anfallende Reaktionsabwärme zur weiteren Vorheizung der Einsatzstoffe für die anschließende isotherme Reaktion eingesetzt wird. Auf diese Weise kann die Verwendung von Fremdenergie zur Aufheizung der Einsatzstoffe auf die für die Isothermreaktion notwendige Reaktionstemperatur minimiert werden, und es kann auf einen Ofen verzichtet werden.

Im Folgenden soll die Erfindung anhand eines in den Figuren schematisch dargestellten Ausführungsbeispiels näher erläutert werden:

Es zeigen
- Figur 1: ein Fließschema der Vorbehandlungsstufe
- Figur 2: ein Fließschema der isothermen katalytischen Umsetzung
- Figur 3: ein Fließschema der Nachbearbeitungsstufe.
- Figur 4: eine Auflistung der Produktbestandteile

Die in Figur 1 dargestellte Vorbehandlungsstufe dient zur Hydrierung der die zyklischen Kohlenwasserstoffe enthaltenden Einsatzstoffe. Ein Strom aus C5+ Kohlenwasserstoffen aus einer Olefinanlage wird einer selektiven Hydrierung und Entschwefelung sowie Fraktionierung 1 zugeführt. Das erhaltene Pyrolyse-Schwerbenzin mit überwiegend C7+ Kohlenwasserstoffen weist einen Aromatengehalt von typischerweise 60 bis 90 Vol.%, im vorliegenden Beispiel 87 Vol.% auf. Mittels einer Pumpe 2 wird das Pyrolyse-Schwerbenzin auf einen Druck von ca. 30 bar verdichtet und auf zwei Teilströme 3 und 4 aufgeteilt. Der Teilstrom 4 wird über einen Wärmetauscher 5 angewärmt und mit einer Temperatur von 80 bis 120 °C einer Hydrierstufe 6 mit drei Katalysatorbetten, die einen Nickel-Katalysator enthalten, aufgegeben. Der andere Teilstrom 3 wird auf die Hydrierstufe 6 verteilt. In der Hydrierstufe 6 werden die Aromaten zu Napthenen hydriert. Das erhaltene Produkt, das bis zu 40 Vol.% Aromaten enthalten kann, im vorliegenden Beispiel aber kleiner 0,5 Vol.% Aromaten aufweist, wird bei einer Temperatur von 120 bis 160 °C mittels Leitung 7 abgezogen, in den Wärmetauschern 5 und 8 abgekühlt, wobei der Wärmetauscher 8 mit Kühlwasser betrieben wird, und schließlich einer Gasflüssigtrennung 9 zugeführt. Flüssiges Produkt wird teilweise über Leitung 10 zurückgeführt und dient zur Verdünnung des Einsatzstoffes für die Hydrierstufe 6. Anfallendes Wasserstoffgas wird dem in einer Druckwechseiadsorptionsanlage (PSA) 11 produzierten Wasserstoff zugemischt. Der die Naphthene enthaltende Produktstrom in Leitung 12 wird der in Figur 2 dargestellten isothermen Reaktionsstufe zugeleitet.

Wie in Figur 2 gezeigt, wird der die Naphthene enthaltende Produktstrom mittels einer Pumpe 13 auf ca. 25 bis 70 bar, bevorzugt 50 bis 60 bar, im vorliegenden Beispiel auf ca. 60 bar verdichtet, mittels Wärmetauscher 14 und 15 vorgewärmt und einer Heizstufe 16 zugeführt. Die auf ca. 380 °C aufgeheizten Einsatzstoffe werden in den Isothermreaktor 17 eingeleitet. Im vorliegenden Ausführungsbeispiel ist der Isothermreaktor 17 als Geradrohr-Reaktor ausgeführt. Die im Reaktor 17 angeordneten Rohre werden mit einem Wärmeträgeröl von außen gekühlt, welches in der Leitung 18 zirkuliert. Die im Reaktor 17 anfallende Reaktionswärme wird mittels des Wärmeträgeröls an einen externen Dampferzeuger 19 abgeführt. Der Isothermreaktor 17 enthält einen Zeolith-Katalysator. In dem Reaktor werden die Naphthene unter isothermen Bedingungen bei einer gleichbleibend hohen Konversionsrate zu Paraffinen umgesetzt. Die Reaktionsprodukte werden über Leitung 20 abgeführt und mittels der Wärmetauscher 15 und 14 abgekühlt. Bei einer über dem Taupunkt liegenden Temperatur von 144 °C werden die Reaktionsprodukte an die in Figur 3 dargestellte Nachbearbeitungsstufe übergeben.

In der in Figur 3 dargestellten Nachbearbeitungsstufe werden die Reaktionsprodukte fraktioniert. Hierzu werden die Reaktionsprodukte über Leitung 21 einem Wäscher 22 zugeführt. Das gasförmige Produkt wird vom Kopf des Wäschers 22 mittels Leitung 23 abgeführt, in einem Wärmetauscher 24 gegen Kühlwasser gekühlt und einer Gas-Flüssigkeitstrennung 25 zugeführt. Das erhaltene gasförmige Produkt wird über Leitung 26 einer weiteren Gas-Flüssigkeitstrennstufe 27 zugeführt. Das in dieser Trennstufe anfallende gasförmige Produkt wird bei einer Temperatur von ca. 15 °C über einen Trockner 28 zu einem Plattenwärmetauscher 29 geleitet. In einer weiteren Gas-Flüssigkeitstrennstufe 30 wird gasförmiger Wasserstoff abgetrennt und mittels Leitung 31 in den Prozess zugeführt. Das in der Trennstufe 30 anfallende flüssige Produkt wird schließlich über Leitung 32 aus der Nachbehandlungsstufe abgeführt und steht als Einsatzstoff mit einem sehr hohen Paraffingehalt für den Steamcracker der Olefinanlage zur Verfügung. Das im Wäscher 22 anfallende Kondensat enthält teilweise Propan, und wird über Leitung 33 einer Propanausstrippung in einer Strippkolonne 34 zugeführt. Dabei anfallende Aromaten werden schließlich mittels einer Rückführleitung 35 zu der in Figur 1 dargestellten Vorbehandlungsstufe zurückgeführt.

In Figur 4 ist die Produktzusammensetzung des die Anlage verlassenden Produktstromes angegeben, der als Einsatz für den Steamcracker der Olefinanlage verwendet wird (SC-Feedstock).

## Patentansprüche

1. Verfahren zur Herstellung von Paraffinen aus zyklische Kohlenwasserstoffe enthaltenden Einsatzstoffen wie Mineralölfraktionen und/oder Fraktionen aus thermischen oder katalytischen Konversionsanlagen enthaltend Alkane, Alkene, zyklische Alkane und/oder Aromaten durch Umsetzen mit einem Zeolith-Katalysator, **dadurch gekennzeichnet, dass** die Umsetzung unter isothermen Bedingungen, d.h. dass die Temperaturerhöhung in der geschlossenen katalytischen Zone auf Werte begrenzt wird, die unter der entsprechenden adiabaten Temperaturerhöhung und innerhalb des Betriebsfensters liegen, in einem gekühlten Reaktor durchgeführt wird.

2. Verfahren nach Anspruch 1, **dadurch gekennzeichnet, dass** die Umsetzung in von außen gekühlten Rohren des Reaktors durchgeführt wird.

3. Verfahren nach Anspruch 1, **dadurch gekennzeichnet, dass** die Umsetzung in einem Reaktor mit gewickelten Rohren durchgeführt wird.

4. Verfahren nach einem der Ansprüche 1 bis 3, **dadurch gekennzeichnet, dass** die die zyklischen Kohlenwasserstoffe enthaltenden Einsatzstoffe in einer Vorbehandlungsstufe zu einem Einsatzstrom hydriert werden, der überwiegend Naphthene und bis zu 40 Vol.% Aromaten enthält.

5. Verfahren nach Anspruch 4, **dadurch gekennzeichnet, dass** der Einsatzstrom weniger als 5 % Aromaten enthält.

6. Verfahren nach einem der Ansprüche 1 bis 5, **dadurch gekennzeichnet, dass** dem gekühlten Reaktor ein adiabates Katalysatorbett mit einem Hydrierkatalysator unmittelbar vorgeschaltet ist, wobei durch Hydrierung von Kohlenwasserstoffen anfallende Reaktionswärme zur Vorheizung der Einsatzstoffe für die anschließende Isothermreaktion eingesetzt wird.

## Claims

1. Process for preparing paraffins from feedstocks comprising cyclic hydrocarbons, e.g. mineral oil fractions and/or fractions from thermal or catalytic conversion plants comprising alkanes, alkenes, cyclic alkanes and/or aromatics, by reaction over a zeolite catalyst, **characterized in that** the reaction is carried out under isothermal conditions, i.e. the temperature increase in the closed catalytic zone is limited to values which are below the corresponding adiabatic temperature increase and within the operating window, in a cool reactor.

2. Process according to Claim 1, **characterized in that** the reaction is carried out in externally cooled tubes of the reactor.

3. Process according to Claim 1, **characterized in that** the reaction is carried out in a reactor having coiled tubes.

4. Process according to any of Claims 1 to 3, **characterized in that** the feedstocks comprising cyclic hydrocarbons are hydrogenated in a pretreatment stage to give a feed stream which comprises predominantly naphthenes and up to 40% by volume of aromatics.

5. Process according to Claim 4, **characterized in that** the feed stream contains less than 5% of aromatics.

6. Process according to any of Claims 1 to 5, **characterized in that** an adiabatic catalyst bed comprising a hydrocarbon catalyst is installed directly upstream of the cooled reactor, with heat of reaction evolved in the hydrogenation of hydrocarbons being used for preheating the feedstocks for the subsequent isothermal reaction.

## Revendications

1. Procédé en vue de la fabrication de paraffines à partir de substances de charge contenant des hydrocarbures cycliques, comme des fractions d'huiles minérales et/ou des fractions provenant d'installations de conversion thermique ou catalytique, contenant des alcanes, des alcènes, des alcanes cycliques et/ou des composés aromatiques, par conversion à l'aide d'un catalyseur à zéolithe, **caractérisé en ce que** la conversion est effectuée dans un réacteur refroidi dans des conditions isothermes, c'est-à-dire que l'élévation de la température dans la zone catalytique fermée est limitée à des valeurs qui se situent en dessous de l'augmentation adiabatique de température correspondante et au sein de la fenêtre de fonctionnement.

2. Procédé selon la revendication 1, **caractérisé en ce que** la conversion est effectuée dans des tubes du réacteur refroidis de l'extérieur.

3. Procédé selon la revendication 1, **caractérisé en ce que** la conversion est effectuée dans un réacteur avec des tubes enroulés.

4. Procédé selon l'une quelconque des revendications 1 à 3, **caractérisé en ce que** les substances de charge contenant les hydrocarbures cycliques sont hydrogénés dans une étape de traitement préalable pour former un courant de charge, qui contient, pour la majeure partie, du naphtène et jusqu'à 40 % en volume de composés aromatiques.

5. Procédé selon la revendication 4, **caractérisé en ce que** le courant de charge contient moins de 5% de composés aromatiques.

6. Procédé selon l'une quelconque des revendications 1 à 5, **caractérisé en ce que** l'on intercale immédiatement avant le réacteur refroidi un lit de catalyseur adiabatique avec un catalyseur d'hydrogénation, la chaleur de réaction générée à la suite de l'hydrogénation des hydrocarbures étant utilisée en vue du chauffage préalable des substances de charge destinées à la réaction isotherme subséquente.
